# EUROPÄISCHE PATENTANMELDUNG

(11) **EP 1 785 195 A1**
(43) Veröffentlichungstag der Anmeldung: **16.05.2007**
(21) Anmeldenummer: 05024918.4
(22) Anmeldetag: 15.11.2005
(51) Int. Cl.: B05C 1/08

(54) **Verfahren und Vorrichtung zum Bedrucken eines profilierten Gegenstandes**

(71) Anmelder: DeMaxZ AG, 6300 Zug (CH)
(72) Erfinder: Zaher, Max, 6318 Walchwill (CH)
(74) Vertreter: von Hellfeld, Axel

(57) **Zusammenfassung**

Ein Verfahren und eine Vorrichtung zum Bedrucken von profilierten Gegenständen (10) sehen eine Vermessung des profilierten Gegenstandes vor sowie die Einstellung einer Walzenstellung und/oder des Druckes zwischen Walzen und dem Gegenstand in Abhängigkeit von dem Messergebnis.

## Beschreibung

Die Erfindung betrifft ein Verfahren und eine Vorrichtung zum Bedrucken von profilierten Gegenständen mittels zumindest einer Walze zum Übertragen von Farbe und/oder Lack auf den Gegenstand.

Gegenstände, die erfindungsgemäß zu Bedrucken sein sollen, können zum Beispiel aus einem Holzwerkstoff oder einem Kunststoff bestehen. Insbesondere ist die erfindungsgemäße Walze geeignet zum Bedrucken von Gegenständen mit einem Profil, d.h. es soll nicht nur eine ebene Fläche bedruckt werden, sondern eine dreidimensionale Struktur. Dabei soll die Farbe und/oder der Lack gleichzeitig auf Oberflächen des Gegenstandes aufgebracht werden, die unterschiedliche Entfernungen von der Oberfläche der Walze haben und insbesondere auch nicht parallel sind, also Krümmungen oder Ecken bilden. Solche profilierten Gegenstände in einem Arbeitsgang zu bedrucken ist offensichtlich ein technisches Problem, dem sich die vorliegende Erfindung annimmt.

Hierzu stellt die Erfindung eine Vorrichtung bereit zum Bedrucken eines profilierten Gegenstandes mittels zumindest einer Walze zum Übertragen von Farbe und/oder Lack auf den Gegenstand, mit einer Einrichtung zum Vermessen des profilierten Gegenstandes, und Mitteln zum Einstellen der Walzenstellung und/oder des Druckes zwischen Walze und Gegenstand in Abhängigkeit von dem Messergebnis.

Weiterhin lehrt die Erfindung ein Verfahren zum Bedrucken eines profilierten Gegenstandes mittels zumindest einer Walze zum Übertragen von Farbe und/oder Lack auf den Gegenstand, bei dem der Gegenstand hinsichtlich seines Profils vermessen wird und eine Walzenstellung und/oder ein Druck zwischen einer Walze und dem zu bedruckenden Gegenstand in Abhängigkeit von dem Messergebnis eingestellt werden.

Bevorzugte Ausgestaltungen der Erfindung sind in den abhängigen Ansprüche beschrieben.

Mit den vorstehend beschriebenen Verfahren und Vorrichtungen können Farbe und/oder Lack homogen und mit hoher Qualität auf insbesondere Gegenstände aufgebracht werden, die sich durch eine mehr oder weniger komplizierte Profilierung auszeichnen, wie zum Beispiel Fensterrahmen, Türrahmen, Möbelteile, Kunststoff-Paneele, Teile von Automobil-Armaturen, Kunststoffgehäuse aller Art, wie zum Beispiel Gehäuse für Mobiltelefone, etc.

Durch die vorstehend beschriebenen Verfahren und Vorrichtungen ist es möglich, die Beschaffenheit der druckgebenden Oberfläche der Walze an das Profil des zu bedruckenden Gegenstandes anzupassen.

Gemäß einer bevorzugten Ausgestaltung der Erfindung erfolgt diese Anpassung dadurch, dass der Druck im Fluid in Abhängigkeit vom Profil des zu bedruckenden Gegenstandes geändert wird.

Nachfolgend werden Ausführungsbeispiele der Erfindung anhand der Zeichnung näher Beschrieben. Es zeigt:
- Figur 1: schematisch einen zu bedruckenden Gegenstand und mehrere, unterschiedliche Flächen des Gegenstandes bedruckende Walzen;
- Figur 2: die Anordnung gemäß Figur 1 von der Seite;
- Figur 3: einen Schnitt durch eine Druckwalze senkrecht zu deren Drehachse;
- Figur 4: einen die Drehachse enthaltenden Schnitt durch die Druckwalze gemäß Figur 3;
- Figur 5: einen Axialschnitt durch eine Druckwalze; und
- Figur 6: einen Axialschnitt durch ein anderes Ausführungsbeispiel einer Druckwalze.

Figur 1 zeigt in vereinfachter Form einen profilierten Gegenstand 10, der allseitig oder zumindest an mehreren, nicht-parallelen und insbesondere nicht in derselben Ebene liegenden Flächen bedruckt werden soll.

Die einzelnen Oberflächen des zu bedruckenden Gegenstandes 10 sollen mehr oder weniger profiliert sein, d.h. die zu bedruckenden Oberflächen weisen Vertiefungen und/oder Krümmungen und dergleichen auf. Solche Profilierungen sind in den Figuren nicht näher dargestellt, sind allerdings beim Gegenstand 10 als vorhanden zu unterstellen. Somit habe die einzelnen Oberflächen 12, 14 und 16 des Gegenstandes 10 die genannten Profilierungen, sind also entgegen der schematischen Darstellung nicht völlig eben.

Drei Walzen 20, 22, 24 dienen in an sich bekannter Weise dem Bedrucken des Gegenstandes, der hierzu an den Walzen vorbeigeführt wird. Dazu wird der Gegenstand 10 in Figur 1 senkrecht zur Zeichnungsebene bewegt. Die Walzen drehen sich dabei um ihre jeweiligen Drehachsen 34, 36, 38.

Wie in Figur 2 gezeigt, sind die einzelnen Walzen 20, 22, 24 in Bewegungsrichtung R versetzt zueinander angeordnet.

Messeinrichtungen 30, 32 vermessen am Eingang der Vorrichtung, bezogen auf die Bewegungsrichtung R, das Profil des Gegenstandes 10, d.h. es werden Vertiefungen, Krümmungen etc. des Gegenstandes ermittelt, um in Abhängigkeit davon die Stellung von einer oder mehreren der Walzen 20, 22, 24 und/oder deren Druck gegen die zu bedruckenden Flächen einzustellen.

Bei den Messeinrichtungen 30, 32 kann es sich zum Beispiel um optische Messeinrichtungen handeln, die als solche bekannt sind. In Abhängigkeit von zum Beispiel der gemessenen Tiefe des Profils einer zu bedruckenden Fläche kann dann die betroffene nachfolgende Walze mit mehr oder weniger Druck gegen die zu bedruckenden Fläche angedrückt werden. Auch kann die Winkelstellung der Walze, also die Lage ihrer Drehachse 34, 36, 38 im Raum, eingestellt werden.

Für diese Einstellung der Position, des Druckes und/oder des Winkels der Walzen sind mechanische Komponenten 36, 38 vorgesehen, die in Figur 1 schematisch dargestellt sind. Die Verwirklichung solcher mechanischen Bewegungsmittel ist im Maschinenbau bekannt.

Die Figuren 3 bis 6 zeigen Gestaltungen der Walzen. In den Figuren sind einander entsprechende Bauteile mit gleichen Bezugszeichen versehen.

Die Walze 20 hat einen harten Walzenkern 40 aus zum Beispiel Metall, der in an sich bekannter Weise um eine Drehachse rotierbar ist.

Figur 3 zeigt einen Radialschnitt und Figur 4 einen Axialschnitt durch die Walze 20.

Es kann ein Schlauch 42 oder es können mehrere Schläuche 42a, 42b, 42c, 42d auf dem Walzenkern angeordnet werden. Jeder Schlauch 42 hat eine innere Schlauchwand 44 und eine äußere Schlauchwand 46. Die innerer Schlauchwand 44 kommt in Anlage an die Oberfläche 50 des Walzenkerns 40. Die äußere Schlauchwand 46 ist wichtig für den Druckvorgang. Sie stützt radial innenseitig eine äußere Hülle 48 ab, welche den Druckvorgang bewirkt. Die Hülle 48 erstreckt sich über die gesamte Breite der Walze 20 zwischen zwei stirnseitigen Flanschen 52, 54, die sowohl die Schläuche als auch die Hülle positionieren.

In dem Zwischenraum 42' (Figur 3) zwischen der inneren Schlauchwand 44 und der äußeren Schlauchwand 46 ist ein Fluid, zum Beispiel ein Gas oder eine Flüssigkeit angeordnet. Über (nicht gezeigte) Ventile kann jeder der Schläuche 42a, 42b, 42c, 42d wahlweise einzeln angesteuert werden und somit kann der Druck in jedem der Schläuche einzeln, unabhängig von den anderen Schläuchen, so eingestellt werden, dass der Druck, mit dem der jeweilige Schlauch die Hülle 48 abstützt, an das jeweilige Profil des zu bedruckenden Gegenstandes anpassbar ist. Damit kann die Hülle 48 sich gezielt an das Profil des Gegenstandes anpassen.

Für die äußere Hülle 48 wird ein Material größerer Härte gewählt als für den Schlauch 42. Beispielsweise hat das Material der äußeren Hülle 48 eine Härte größer als 40 Shore. Einer der Vorteile der beschriebenen Walzen liegt darin, dass die äußere Hülle 48 bei Abnutzung leicht austauschbar ist. Für den Schlauch 42 wird ein weicheres Material als für die Hülle 48 gewählt, zum Beispiel ein Silikongummi mit einer Stärke von 1 bis 3 mm. Für die äußere Hülle 48 ist ein Hartgummi geeignet.

Das vorstehend beschriebene Ausführungsbeispiel kann in einer einfacheren Ausführungsform dahingehend abgewandelt sein, dass alle Schläuche 42a, 42b, 42c, 42d leitend verbunden sind, sodass der Fluid-Druck in ihnen gleich ist.

Die Mittel (Ventile, Leitungen) um den Druck in den Schläuchen einzustellen, können z.B. durch den Walzenkern 40 laufen und von dort zu den einzelnen Schläuchen führen. Die Leitungen können auch im Zwischenraum zwischen der äußeren Oberfläche 50 des Walzenkerns 40 und der Hülle 48 verlaufen.

Die Figuren 5 und 6 zeigen Ausführungsbeispiele für die Erzeugung von Druck in den Schläuchen.

Beim Ausführungsbeispiel nach Figur 5 ist in der Walze 20 ein Fluidkanal 70 ausgeformt, der in den Schlauch 42 übergeht und auf diese Weise kann der Druck des Fluids im Schlauch 40 eingestellt werden. Figur 5 zeigt auch, dass die stirnseitigen Flansche der Walze integral mit dem Walzenkörper ausgeformt werden können. Die Flansche halten u.a. die Hülle 48 am Ort.

Beim Ausführungsbeispiel nach Figur 6 sind fünf Schläuche 42a bis 42e vorgesehen, die die Hülle 48 radial von innen beaufschlagen. Jedem Schlauch ist jeweils eine individuelle Fluidzuführleitung 72a, 72b etc. zugeordnet, sodass der Druck in jedem der Schläuche wahlweise einzeln, unabhängig vom Druck in den anderen Schläuchen, einstellbar ist. Hierzu dienen einzeln gesteuerte Druckleitungen, die über eine Drehdurchführung axial in die Walze 20 geführt werden. Am anderen Ende der Walze dient ein Stopfen 74 zur Abdichtung des hohlen axialen Innenraumes der Walze 20.

Die beschriebenen Walzen können nicht nur bei einer Druckanordnung gemäß den Figuren 1 und 2 eingesetzt werden, sondern allgemein beim Übertragen von Farbe und/oder Lack auf einen Gegenstand.

## Patentansprüche

1. Vorrichtung zum Bedrucken eines profilierten Gegenstandes (10) mittels zumindest einer Walze (20, 22, 24) zum Übertragen von Farbe und/oder Lack auf den Gegenstand (10), mit einer Einrichtung (30, 32) zum Messen eines Profils des Gegenstandes (10), und Mitteln (36, 38) zum Einstellen der Walzenstellung und/oder des Druckes zwischen Walze (20, 22, 24) und Gegenstand (10) in Abhängigkeit von dem Messergebnis.

2. Vorrichtung nach Anspruch 1, **dadurch gekennzeichnet, dass** die Einrichtung (30, 32) zum Vermessen einen Laser-Scanner aufweist.

3. Vorrichtung nach einem der Ansprüche 1 oder 2, **dadurch gekennzeichnet, dass** die Messeinrichtung (30, 32) die Tiefe eines Profils des Gegenstandes vermißt.

4. Verfahren zum Bedrucken eines profilierten Gegenstandes (10) mittels zumindest einer Walze (20, 22, 24) zum Übertragen von Farbe und/oder Lack auf den Gegenstand, **dadurch gekennzeichnet, dass** der Gegenstand hinsichtlich seines Profils vermessen wird und eine Walzenstellung und/oder ein Druck zwischen einer Walze und dem zu bedruckenden Gegenstand in Abhängigkeit von dem Messergebnis eingestellt werden.

5. Verfahren nach Anspruch 4, wobei die Tiefe und die Winkellage von Oberflächen des Gegenstandes, soweit diese bedruckt werden sollen, vermessen werden.

6. Verfahren nach einem der Ansprüche 4 oder 5, wobei ein Druck in der zumindest einen Walze in Abhängigkeit von dem Messergebnis eingestellt wird.
